# EUROPÄISCHE PATENTSCHRIFT

(11) **EP 0 348 629 B1**
(45) Veröffentlichungstag und Bekanntmachung des Hinweises auf die Patenterteilung: **02.06.1993**
(21) Anmeldenummer: 89107521.0
(22) Anmeldetag: 26.04.1989
(51) Int. Cl.: B65D 90/06

(54) **Doppelwandiger Kühlcontainer mit einer eingeschäumten Isolierung**
Double-walled refrigerator container with a foamed isolation
Conteneur frigorifique à double paroi avec isolation en matière expansée

(30) Priorität: 25.06.1988 DE 8808197 U
(43) Veröffentlichungstag der Anmeldung: 03.01.1990
(73) Patentinhaber: Umformtechnik Hausach GmbH, D-77750 Hausach (DE)
(72) Erfinder: Schmider, Klaus, D-7613 Hausach/Baden (DE); Simon, Friedrich-Karl, Dipl. Ing., D-7613 Hausach/Baden (DE)
(74) Vertreter: Niemann, Uwe, Dr.-Ing.

(56) Entgegenhaltungen:
- EP-A- 0 239 660
- DE-A- 2 939 887
- DE-U- 8 808 197
- FR-A- 2 104 373
- NL-A- 6 916 329

## Beschreibung

Die Erfindung betrifft einen doppelwandigen Kühlcontainer mit einer eingeschäumten Isolierung, mit einem doppelwandigen Boden mit eingeschäumter Isolierung, dessen obere Bodenwand aus einer Grundplatte mit längsverlaufenden, im Querschnitt T-förmigen Stützen besteht, deren obere Flansche mit längsverlaufenden Zwischenräumen angeordnet sind und eine Ladefläche bilden. Die Grundplatten mit den T-förmigen Stützen werden im allgemeinen als Strangpreßprofile, z.B. aus Aluminium, einstückig hergestellt, und die einzelnen Profile werden zu einem wasserdichten Boden verschweißt. Die längsverlaufenden Kammern zwischen den Stegen der T-förmigen Stützen ermöglichen bei beladenem Fahrzeug den ungehinderten Rückfluß der Kühlluft unter der Ladung zum Kühlgerät hin. Nachteile bei der bekannten Ausführung (DE-A-29 39 887), bei der die Grundplatte eben ausgeführt ist, bestehen darin, daß einseitige, stoßartige Belastungen an den Flanschen, insbesondere durch die Räder der Beladefahrzeuge, zu einem Verbiegen der Stege führen können, wenn sie nicht stabil genug ausgelegt sind, und auch dazu, daß der Verbund zwischen der Grundplatte und der Isolierung den Beanspruchungen nicht standhält, wodurch die Steifigkeit des Bodens des Containers sehr stark vermindert wird.

Ausgehend von diesem Stand der Technik wird die Aufgabe der Erfindung darin gesehen, die Grundplatte so zu verbessern, daß der Boden auch hohe stoßartige, örtliche Belastungen aushält.

Diese Aufgabe wird bei einem Container der eingangs genannten Gattung dadurch gelöst, daß die Grundplatte gewellt ist, die Wellenberge sich am Ort der T-förmigen Stützen befinden und daß die Grundplatte sich durch Verankerungen mit der Isolierung verkrallt. Die Wellenform der Grundplatte ermöglicht es bei Beibehaltung genügend großer Kanäle für den Luftdurchsatz, den senkrechten Schenkel der T-förmigen Stützen sehr kurz auszubilden. Dadurch wird die Widerstandsfähigkeit gegen einseitige Belastungen der äußeren Kanten der Flansche wesentlich vergrößert. Die wellenförmige Ausbildung der Grundplatte, wobei der Wellenberg der T-förmigen Stütze zugewandt ist, bewirkt eine Versteifung des Bodenblechs an den Einleitungsstellen der Kraft und dadurch auch bei einer konzentrierten örtlichen Belastung eine gleichmäßige Einleitung in die Isolierung, wodurch die Gefahr einer kritischen Überlastung der Verbundstelle zwischen der Grundplatte und der Isolierung vermieden wird. Die Vergrößerung dieser Verbindungsfläche durch die Wellenform der Grundplatte und die dadurch erreichte Formschlüssigkeit hinsichtlich Schubbeanspruchung in Querrichtung wirkt dabei fördernd für die Sicherheit des Verbundes. Die Verankerungen unterstützen diese Wirkung und sind darüber hinaus auch noch gegen ein senkrechtes Abheben der Grundplatte von der Isolierung wirksam. Durch die seitlich abgeschrägten Flächen der Grundplatte, die die Kanäle bilden, wird zusätzlich der Vorteil erreicht, daß bei Reinigungsmaßnahmen die Reinigungsflüssigkeit mit den Schmutzresten in den gut einsehbaren Mittelbereich des Kanals geleitet wird, wobei die Abfließgeschwindigkeit auch bei geringen Flüssigkeitsmengen wegen der Verengung des Kanalbetts nach unten noch hoch bleibt und Schmutzreste wirkungsvoll mitgenommen werden. Dies ist eine wesentliche Verbesserung gegenüber den bekannten Böden mit der gefürchteten Dreckecke unmittelbar am Fuß der T-förmigen Stützen.

Im einzelnen kann die Erfindung wie folgt vorteilhaft ausgestaltet sein.

Eine günstige Form der Wellenberge im Querschnitt ist die eines gleichschenkligen Dreiecks, auf deren Scheitelpunkt die T-förmige Stütze steht. Zweckmäßig schließen die gleichen Schenkel einen annähernd rechten Winkel ein. Durch die schrägen Übergänge der Winkelschenkel in die untere Fläche der Grundplatte verkleinert sich die Knickhöhe des Steges der T-förmigen Stütze, und es ist bei verkleinertem Materialeinsatz gegenüber den ebenen Grundplatte nach dem Stand der Technik eine höhere Ausknicksteifigkeit zu erzielen.

Im folgenden wird anhand einer Zeichnung ein Ausführungsbeispiel der Erfindung erläutert. Die Zeichnung zeigt den unteren, linken Eckbereich eines Kühlcontainers im Querschnitt.

Der doppelwandige Kühlcontainer weist eine eingeschäumte Isolierung 1 auf. Sein Boden hat eine Grundplatte 2 mit längsverlaufenden, im Querschnitt T-förmigen Stützen 3, deren obere Flansche 4 die Ladefläche mit längsverlaufenden Zwischenräumen 5 bilden. Die Grundplatte 2 ist gewellt ausgeführt, wobei die Wellen gleichschenklige Dreiecke mit annähernd rechtem oberen Winkel sind, auf denen die T-förmigen Stützen 3 stehen. Nach unten erstrecken sich an der Grundplatte 2 Verankerungen 7 in die Isolierung, die als längsdurchlaufende, T-förmige Stege ausgebildet sind.

Die vollständige, gewellte Grundplatte 2 mit den Stützen 3 mit Flanschen 4 und den Verankerungen 7 ist als Strangpreßprofil hergestellt worden, wobei die Länge zumindest der Containerlänge entspricht und die Breite im Rahmen der Fertigungsmöglichkeit möglichst groß gewählt wurde. Mit Schweißnähten 8 sind die stranggepreßten Grundplatten zusammengeschweißt worden. Bei Fertigung des Containers sind die Metallteile, nämlich die Grundplatte 2, das äußere Bodenblech 9, Träger 10, die inneren Wandteile und äußeren Wandteile 12 zusammengesetzt, von einer Druckform gestützt und ausgeschäumt worden.

### BEZUGSZEICHENLISTE

- 1: Isolierung
- 2: Grundplatte
- 3: Stütze
- 4: Flansch
- 5: Zwischenraum
- 6: Wellenberg
- 7: Verankerung
- 8: Schweißnaht
- 9: äußeres Bodenblech
- 10: Träger
- 11: Wandteil innen
- 12: Wandteil außen

## Patentansprüche

1. Doppelwandiger Kühlcontainer mit einer eingeschäumten Isolierung, einem doppelwandigen Boden mit eingeschäumter Isolierung (1), dessen obere Bodenwand aus einer Grundplatte (2) mit längsverlaufenden, im Querschnitt T-förmigen Stützen besteht, deren obere Flansche (4) die Ladefläche mit längsverlaufenden Zwischenräumen (5) bilden, dadurch gekennzeichnet, daß die Grundplatte (2) gewellt ist, die Wellenberge (6) sich am Ort der T-förmigen Stützen (3) befinden und daß sich die Grundplatte (2) durch Verankerungen (7) mit der Isolierung (1) verkrallt.

2. Doppelwandiger Kühlcontainer nach Anspruch 1, dadurch gekennzeichnet, daß die Wellenberge (6) als gleichschenklige Dreiecke ausgebildet sind, auf deren Scheitelpunkten die T-förmigen Stützen (3) stehen.

3. Doppelwandiger Kühlcontainer nach Anspruch 2, dadurch gekennzeichnet, daß die gleichschenkligen Dreiecksseiten einen annähernd rechten Winkel einschließen.

4. Doppelwandiger Kühlcontainer nach einem der obigen Ansprüche, dadurch gekennzeichnet, daß die sich nach unten erstreckenden Verankerungen (7) als T-förmige Stege ausgebildet sind.

## Claims

1. Double-walled cooling container with a foamed-in insulation, a double-walled base with foamed-in insulation (1), the upper base wall of which consists of a base plate (2) with longitudinally extending supports which are T-shaped in cross-section and the upper flanges (4) of which form the load surface with longitudinally extending intermediate spaces (5), characterised thereby that the base plate (2) is corrugated, the corrugation crests (6) are disposed at the location of the T-shaped supports (3) and that the base plate (2) is detented with the insulation (1) by anchors (7).

2. Double-walled cooling container according to claim 1, characterised thereby that the corrugation crests (6) are constructed as equal-sided triangles, on the apices of which stand the T-shaped supports (3).

3. Double-walled cooling container according to claim 2, characterised thereby that the equal-sided triangle sides include an approximate right angle.

4. Double-walled cooling container according to one of the above claims, characterised thereby that downwardly extending anchors (7) are constructed as T-shaped webs.

## Revendications

1. Conteneur frigorifique à double paroi avec une isolation en matière expansée, un fond à double paroi avec une isolation (1) en matière expansée dont la paroi supérieure se compose d'une plaque de base (2) comportant des supports de section en forme de T s'étendant longitudinalement dont les flasques supérieurs (4) constituent la surface de chargement avec des intervalles longitudinaux (5), caractérisé en ce que la plaque de base (2) est ondulée, en ce que les sommets des ondulations (6) se situent à l'endroit des supports (3) en forme de T et en ce que la plaque de base (2) est anerée dans l'isolation (1) par des griffes de fixation (7).

2. Conteneur frigorifique à double paroi selon la revendication 1, caractérisé en ce que les sommets des ondulations (6) sont réalisés sous la forme de triangles isocèles sur le sommet desquels reposent les supports (3) en forme de T.

3. Conteneur frigorifique à double paroi selon la revendication 2, caractérisé en ce que les côtés isocèles du triangle forment un angle approximativement droit.

4. Conteneur frigorifique à double paroi selon l'une des revendications ci-dessus, caractérisé en ce que les griffes de fixation (7) s'étendant vers le bas sont réalisées sous forme de traverses en forme de T.
